# FASCICULE DE BREVET EUROPEEN

(11) **EP 3 940 462 B1**
(45) Date de publication et mention de la délivrance du brevet: **04.09.2024**
(21) Numéro de dépôt: 21183629.1
(22) Date de dépôt: 05.07.2021
(51) Int. Cl.: G04B 37/02, G04B 45/00, G04B 39/00

(54) **OBJET DÉCORATIF**
DEKORATIONSOBJEKT
DECORATIVE OBJECT

(30) Priorité: 14.07.2020 CH 8622020
(43) Date de publication de la demande: 19.01.2022
(73) Titulaire: Cartier International AG, 6312 Steinhausen (CH)
(72) Inventeur: CHEVALLIER, Gabriel, 2300 La Chaux-de-Fonds (CH); MOYSE, Romain, 25500 Montlebon (FR)
(74) Mandataire: Micheli & Cie SA

(56) Documents cités:
- WO-A1-2017/141198
- WO-A1-2020/070667

## Description

La présente invention concerne un objet décoratif qui peut notamment prendre la forme d'un bijou, d'une partie d'un bijou ou d'une partie d'une pièce d'horlogerie, comme une glace de montre.

L'invention concerne plus particulièrement un objet décoratif produisant un effet optique esthétique et attrayant.

Il existe dans l'état de la technique des montres dont la glace, à travers laquelle est visible le cadran, renferme un liquide contenant des particules en suspension dont les mouvements aléatoires offrent un effet esthétique et optique attrayant.

Le document CH 712 113 décrit une glace de montre comprenant une glace inférieure et une glace supérieure formant entre elles une cavité fermée et étanche, laquelle est remplie d'un liquide. Un motif un creux est formé dans la glace inférieure à l'intérieur de la cavité et des éléments sont mobiles dans le liquide. En choisissant un liquide dont l'indice de réfraction est sensiblement égal à celui de la glace inférieure, il est possible d'afficher le motif par les éléments en suspension dans le liquide de manière mystérieuse sans que les parois du motif en creux ne soient visibles.

Le document WO 2020/070667 qui montre toutes les caractéristiques du préambule de la revendication 1, décrit un objet décoratif comprenant au moins un élément décoratif suspendu dans un fluide par des éléments de fixation mécaniques. Le fluide présente un indice de réfraction essentiellement égal à celui d'au moins un des éléments de fixation mécaniques.

La présente invention a pour but de réaliser un objet décoratif, notamment un bijou ou une partie d'un bijou ou d'une pièce d'horlogerie ou une glace de montre, offrant un effet optique et esthétique particulier.

Pour ce faire, la présente invention a pour objet un objet décoratif selon la revendication 1.

Les dessins annexés illustrent schématiquement et à titre d'exemple une forme d'exécution de l'invention.
La figure 1 est une vue du dessus d'un objet décoratif selon une forme d'exécution de l'invention.
La figure 2 est une vue en coupe selon l'axe A-A de l'objet décoratif illustré à la figure 1.
Les figures 3 et 4 sont des vues en coupe selon l'axe B-B et C-C respectivement d'un élément décoratif de l'objet décoratif de la figure 1, selon une construction non revendiquée.
La figure 5 est une vue en coupe d'un élément décoratif de l'objet décoratif selon l'invention.

Dans le cadre de la présente invention, les termes «inférieur» et «supérieur» sont définis en référence à la position de l'objet décoratif tel qu'illustré à la figure 2. Le terme « glace » s'entend de toute plaque faite en un matériau au moins partiellement transparent et de préférence entièrement transparent et sans couleur.

L'objet décoratif 1 selon l'invention comprend une cavité interne 10 fermée et de préférence étanche. Dans l'exemple illustré, l'objet décoratif 1 selon l'invention comprend une paroi inférieure 2 et une paroi supérieure transparente ou glace supérieure 3 reliées par une paroi latérale 4. La paroi inférieure 2, la glace supérieure 3 et la paroi latérale 4 définissent entre elles la cavité interne 10. La paroi latérale 4 peut être transparente ou au moins partiellement transparente ou avoir la forme d'une bague métallique à laquelle sont fixées la paroi inférieure 2 et la glace supérieure 3. La paroi inférieure 2 peut également être une glace. Dans l'exemple illustré, la paroi inférieure 2 et la glace supérieure 3 et leurs faces principales sont plates. D'autres formes sont possibles. Par exemple, la glace supérieure 3 pourrait être bombée. En variante également, la glace supérieure 3 pourrait être fixée directement à la paroi inférieure 2 pour former la cavité interne 10 sans paroi latérale 4.

Selon l'invention, une structure décorative 100 portant au moins un élément décoratif mobile est intégrée dans la cavité interne 10. La structure décorative 100 comprend une glace de base 5 et au moins un élément décoratif 8 monté mobile sur la face supérieure 5a de la glace de base 5. Dans l'exemple illustré, quatre éléments décoratifs 8 sont agencés sur la face supérieure 5a de la glace de base 5 de manière aléatoire. En variante, les éléments décoratifs 8 pourraient être agencés pour former un motif ou décor particulier. Dans l'exemple illustré, la glace de base 5 est plate mais d'autres formes sont possibles.

Les éléments décoratifs 8 sont mobiles en rotation et en translation indépendamment les uns des autres. En particulier, chaque élément décoratif 8 est monté sur la face supérieure 5a de la glace de base 5 au moyen d'un système de pivot 6 propre.

Selon l'invention, chaque système de pivot 6 comprend
- un pivot inférieur 61 agencé pour pivoter dans un logement 51 correspondant de la face supérieure 5a de la glace de base 5 ;
- un pivot supérieur 62 solidaire du pivot inférieur 61 ;
- un support 63 agencé pour pivoter sur le pivot supérieur 62 et destiné à porter un élément décoratif 8.

L'élément décoratif 8 est fixé sur le support 63 de son système de pivot 6 par tout moyen approprié. Dans la forme d'exécution illustrée, les éléments décoratifs 8 sont collés dans leur support 63.

Selon l'invention, les pivots inférieur et supérieur 61, 62 ont la forme de rotule. Cette forme et la présence de deux articulations permettent d'offrir un grand nombre de degré de liberté et donc d'angles d'inclinaison pour l'élément décoratif 8 tout en gardant un système de pivot 6 le plus compact possible. Dans une variante non revendiquée, le système de pivot pourrait ne comprendre qu'une seule articulation de tout type approprié offrant au moins un degré de liberté de mouvement.

De préférence, les mouvements des éléments décoratifs 8 peuvent être guidés, notamment pour limiter la rotation des éléments décoratifs 8 sur eux-mêmes. Cela peut notamment être préférable dans le cas où les éléments décoratifs 8 forment un motif qui pourrait n'être plus lisible si les éléments décoratifs 8 devaient tourner sur eux-mêmes. La figure 4 illustre ce guidage. Les figures 3 et 4 sont des coupes d'un système de pivot 6 selon des axes BB et CC de la figure 1 perpendiculaires entre eux. Comme illustré sur la figure 4, les pivots inférieur et supérieur 61, 62 présentent chacun des méplats 64 agencés pour limiter la rotation desdits pivots dans une direction. Dans la forme d'exécution illustrée, les méplats limitent la rotation des pivots sur eux-mêmes (rotation selon l'axe z). L'élément décoratif 8 ne peut donc pas complètement tourner sur lui-même.

Selon l'invention, il est possible d'accentuer la mobilité des systèmes de pivot 6, pour par exemple, rendre les mouvements des éléments décoratifs 8 plus visibles. La figure 5 illustre un gap 52 prévu entre le logement 51 de la face supérieure 5a de la glace de base 5 et le pivot inférieur 61 reçu dans ledit logement 51. Ce gap 52 permet ainsi au système de pivot 6 et donc à l'élément décoratif 8 de glisser latéralement ajoutant un mouvement de translation aux mouvements de rotation prévus par le système de pivot 6.

Selon l'invention, chaque système de pivot 6 est réalisé dans un matériau au moins partiellement transparent et de préférence entièrement transparent et sans couleur. De préférence, chaque système de pivot 6 est réalisé dans le même matériau que la glace de base 5. De manière avantageuse, la glace de base 5 et les systèmes de pivot 6 peuvent être réalisés à partir d'une seule pièce grâce au procédé de gravure sélective au laser (Sélective Laser Etching). Cette technique consiste à modifier la densité d'une zone interne d'un matériau transparent au moyen d'un laser femtoseconde puis à enlever la zone affectée en immergeant le matériau dans une solution de gravure. Le laser ne modifie la densité du matériau qu'au point focal du faisceau laser si bien qu'il est possible de creuser ou graver une zone interne du matériau de manière très précise. Il est donc possible de réaliser une structure décorative 100 de très petite taille comprenant des systèmes de pivot de taille encore plus petite et pouvant convenir par exemple pour une utilisation dans une montre bracelet ou un bijou.

La structure décorative 100 ainsi obtenue est intégrée par tout moyen approprié dans la cavité interne 10 de l'objet décoratif 1. La structure décorative 100 est agencée dans la cavité interne 10 pour que les éléments décoratifs 8 soient visibles au travers de la glace supérieure 3. La structure décorative 100 est par exemple collée à la paroi inférieure 2.

Selon l'invention, la cavité interne 10 est remplie, de préférence entièrement pour éviter les bulles d'air, d'un liquide 7 au moins partiellement transparent, et de préférence entièrement transparent et sans couleur. Son indice de réfraction est égal à celui de la structure décorative 100 ou suffisamment proche de celui de la structure décorative 100 pour que ladite structure, sa glace de base 5 et ses systèmes de pivot 6 soient sensiblement invisibles. Plus précisément, l'indice de réfraction du liquide 7 est égal à celui de la structure décorative 100 ou diffère de (est inférieur ou supérieur à) celui de la structure décorative 100 d'au plus 10%, de préférence d'au plus 5%, de préférence encore d'au plus 2%. L'expression « indice de réfraction » s'entend, dans le cadre de la présente invention, d'un indice de réfraction mesuré à une longueur d'onde de 700 nm, à une température de 20 à 25 °C et à pression atmosphérique.

De préférence, le liquide 7 est choisi de sorte que sa viscosité permette d'amortir les mouvements des systèmes de pivot 6 et des éléments décoratifs 8.

De préférence également, le liquide 7 est une huile minérale agissant comme un lubrifiant pour faciliter les mouvements de pivotement et de translation des systèmes de pivot 6 sur la face supérieure 5a de la glace de base 5 de la structure décorative 100.

De préférence, l'objet décoratif 1 comprend également un dispositif (non illustré) de compensation de la dilatation thermique du liquide 7 afin de compenser les variations de volume du liquide liées à la température. Ce dispositif peut prendre différentes formes, comme une membrane souple telle qu'exposée dans la demande de brevet WO 2015/150910.

La glace supérieure 3 et la glace de base 5 et/ou la paroi inférieure 2 peuvent être faites dans le même matériau ou dans des matériaux différents. En particulier, la paroi inférieure2 et la glace supérieure 3 peuvent être dans une matière différente de celle de la glace de base 5. Dans ce cas, le liquide 7 n'a pas besoin d'avoir un indice de réfraction égal ou proche de celui de la matière de la glace supérieure 3 et/ou de la paroi inférieure 2 mais il doit uniquement être égal à l'indice de réfraction de la glace de base 5 ou différant de celui de la glace de base 5 d'au plus 10%.

Des exemples de matériaux pouvant convenir pour les glaces 3, 5 sont les suivants : borosilicate, verre cristallin, silice fondue, verre crown, verre flint, quartz, céramique transparente (en particulier Zerodur^{®} ou spinelle), saphir, polyméthacrylate de méthyle (PMMA), polycarbonate, polyuréthane. Dans un exemple de réalisation particulier, la glace de base 5 et les systèmes de pivot 6 sont réalisés en une seule pièce en silice fondue, matériau se prêtant bien à la gravure et ayant un indice de réfraction de 1,455, et la glace supérieure 3 est en saphir (indice de réfraction : 1,76), matériau plus adapté pour la partie externe de l'objet décoratif 1, car dur et résistant aux rayures ce qui est notamment avantageux dans le cas où l'objet décoratif 1 est une glace de montre. Dans ce cas, le liquide 7 a un indice de réfraction qui est approximativement de 1,47 soit essentiellement égale à celui de la silice fondue de la glace de base 5.

Par ailleurs, dans des variantes de l'invention, la structure décorative 100 et sa glace de base 5 pourraient constituer une paroi de la cavité interne 10 de l'objet décoratif 1, en remplacement du de la paroi inférieure 2 notamment.

La présente invention produit ainsi un effet optique esthétique, attrayant et mystérieux puisque les éléments décoratifs 8 apparaissent comme flottant et peuvent bouger (rotation/inclinaison et translation) de manière aléatoire sans que leur support (glace de base et système de pivot) ne soit visible. Selon les éléments décoratifs 8 choisis, pierre précieuse ou métal poli par exemple, il est ainsi possible de créer un objet décoratif offrant de multiples jeux de réflexion ou de scintillement aléatoire.

L'objet décoratif 1 pourrait constituer un bijou ou une partie de bijou ou encore une partie d'une pièce d'horlogerie. Par exemple, en choisissant un matériau transparent pour la paroi inférieure, l'objet décoratif 1 pourrait constituer une glace de montre montée par tout moyen approprié dans une pièce d'horlogerie.

Il est également possible d'ajouter d'autres éléments dans la cavité interne de l'objet décoratif 1 comme une plaque supplémentaire entre la paroi inférieure et la structure décorative 100. Cette plaque supplémentaire pourrait être une glace ou non ou porter d'autres décors comme une gravure, des pierres serties, un fond coloré, peint, métallisé, etc.

## Revendications

1. Objet décoratif (1) comprenant
• au moins une paroi transparente (3),
• une cavité interne (10) définie au moins en partie par ladite au moins une paroi transparente (3),
• une structure décorative (100) intégrée dans la cavité interne (10) et comprenant une glace de base (5) sur laquelle au moins un élément (8) est monté mobile en rotation et translation, l'élément (8) étant porté par un système de pivot (6) réalisé dans un matériau au moins partiellement transparent, de préférence entièrement transparent et sans couleur et ayant essentiellement le même indice de réfraction que la glace de base (5), ladite structure décorative (100) étant agencée dans la cavité interne (10) pour que l'élément (8) soit visible au travers de la paroi transparente (3),
• un liquide (7) remplissant la cavité interne (10), l'indice de réfraction du liquide étant égal à celui de la glace de base (5) ou différant de celui de la glace de base d'au plus 10% ;
le système de pivot (6) comprenant un pivot inférieur (61) pivoté dans un logement (51) d'une face (5a) de la glace de base (5) et un pivot supérieur (62) solidaire du pivot inférieur (61) et portant un support (63) sur lequel est fixé ledit au moins un élément (8), ledit support (63) étant mobile en rotation par rapport au pivot supérieur (62) ; un
gap (52) étant prévu entre le logement (51) et le pivot inférieur (6) reçu dans ledit logement (51) permettant à l'élément décoratif (8) un mouvement de translation par rapport à la glace de base (5), l'objet décoratif étant **caractérisé par le fait que** lesdits pivots supérieurs et inférieurs ont chacun la forme d'une rotule.

2. Objet décoratif (1) selon la revendication 1, dans lequel l'indice de réfraction du liquide (7) est égal à celui de la glace de base (5) ou diffère de celui de la glace de base d'au plus 5%, de préférence d'au plus 2%.

3. Objet décoratif (1) selon l'une des revendications précédentes, dans lequel le système de pivot (6) comprend des moyens de guidage permettant de limiter la rotation dudit au moins un élément solide (8) par rapport à la glace de base (5) dans une direction.

4. Objet décoratif (1) selon l'une des revendications précédentes, dans lequel la glace de base (5) définit au moins en partie une paroi de la cavité interne (10).

5. Objet décoratif (1) selon l'une des revendications précédentes, dans lequel la paroi transparente (3) est en un matériau plus dur que le matériau de la glace de base (5) de la structure décorative (100).

6. Objet décoratif (1) selon l'une des revendications précédentes, dans lequel la paroi transparente (3) est en saphir et la glace de base (5) en silice fondue.

7. Objet décoratif (1) selon l'une des revendications 1 à 5, dans lequel la paroi transparente (3) est dans l'un des matériaux suivants : borosilicate, verre cristallin, silice fondue, verre crown, verre flint, quartz, céramique transparente, saphir, polyméthacrylate de méthyle, polycarbonate, polyuréthane.

8. Objet décoratif (1) selon l'une des revendications précédentes, consistant en une glace de montre.

## Patentansprüche

1. Dekorationsobjekt (1), umfassend:
• mindestens eine transparente Wand (3),
• einen inneren Hohlraum (10), der zumindest teilweise durch die mindestens eine transparente Wand (3) definiert ist,
• eine Dekorationsstruktur (100), die in den inneren Hohlraum (10) integriert ist und ein Basisglas (5) umfasst, auf dem mindestens ein Element (8) drehbeweglich und translatorisch beweglich gelagert ist, wobei das Element (8) von einem Zapfensystem (6) getragen wird, das aus einem zumindest teilweise transparenten, vorzugsweise vollständig transparenten und farblosen Material besteht und im Wesentlichen den gleichen Brechungsindex wie das Basisglas (5) aufweist, wobei die Dekorationsstruktur (100) in dem inneren Hohlraum (10) eingerichtet ist, damit das Element (8) durch die transparente Wand (3) sichtbar ist,
• eine Flüssigkeit (7), die den inneren Hohlraum (10) füllt, wobei der Brechungsindex der Flüssigkeit gleich demjenigen des Basisglases (5) ist oder sich um höchstens 10 % von demjenigen des Basisglases unterscheidet;
wobei das Zapfensystem (6) einen unteren Zapfen (61), der in einer Aufnahme (51) einer Seite (5a) des Basisglases (5) gedreht wird, und einen oberen Zapfen (62) umfasst, der fest mit dem unteren Zapfen (61) verbunden ist und eine Stütze (63) trägt, an der das mindestens eine Element (8) befestigt ist, wobei die Stütze (63) in Bezug auf den oberen Zapfen (62) drehbeweglich ist;
ein Spalt (52) zwischen der Aufnahme (51) und dem in der Aufnahme (51) aufgenommenen unteren Zapfen (6) vorgesehen ist, der dem Dekorationselement (8) eine Translationsbewegung in Bezug auf das Basisglas (5) erlaubt, wobei das Dekorationsobjekt **dadurch gekennzeichnet ist, dass** der obere und der untere Zapfen jeweils die Form eines Kugelgelenkkopfs aufweisen.

2. Dekorationsobjekt (1) nach Anspruch 1, wobei der Brechungsindex der Flüssigkeit (7) gleich demjenigen des Basisglases (5) ist oder sich um höchstens 5 %, vorzugsweise um höchstens 2 %, von demjenigen des Basisglases unterscheidet.

3. Dekorationsobjekt (1) nach einem der vorhergehenden Ansprüche, wobei das Zapfensystem (6) Führungsmittel umfasst, die das Begrenzen der Drehung des mindestens einen Elements (8) in Bezug auf das Basisglas (5) in einer Richtung erlauben.

4. Dekorationsobjekt (1) nach einem der vorhergehenden Ansprüche, wobei das Basisglas (5) zumindest teilweise eine Wand des inneren Hohlraums (10) definiert.

5. Dekorationsobjekt (1) nach einem der vorhergehenden Ansprüche, wobei die transparente Wand (3) aus einem härteren Material als das Material des Basisglases (5) der Dekorationsstruktur (100) besteht.

6. Dekorationsobjekt (1) nach einem der vorhergehenden Ansprüche, wobei die transparente Wand (3) aus Saphir besteht und das Basisglas (5) aus Quarzgut besteht.

7. Dekorationsobjekt (1) nach einem der Ansprüche 1 bis 5, wobei die transparente Wand (3) aus einem der folgenden Materialien besteht: Borosilikat, Kristallglas, Quarzgut, Kronglas, Flintglas, Quarz, transparente Keramik, Saphir, Methylpolymethacrylat, Polycarbonat, Polyurethan.

8. Dekorationsobjekt (1) nach einem der vorhergehenden Ansprüche, das aus einem Uhrenglas besteht.

## Claims

1. Decorative object (1) comprising
• at least one transparent wall (3),
• an internal cavity (10) at least partially defined by said at least one transparent wall (3),
• a decorative structure (100) integrated in the internal cavity (10) and comprising a base glass (5) on which at least one element (8) is mounted to move in rotation and in translation, the element (8) being borne by a pivot system (6) produced from a material which is at least partially transparent, preferably entirely transparent and colourless and having essentially the same index of refraction as the base glass (5), said decorative structure (100) being arranged in the internal cavity (10) so that the element (8) is visible through the transparent wall (3),
• a liquid (7) filling the internal cavity (10), the index of refraction of the liquid being equal to that of the base glass (5) or different from that of the base glass by at most 10%;
the pivot system (6) comprising a lower pivot (61) pivoted in a housing (51) of a face (5a) of the base glass (5) and an upper pivot (62) fixedly attached to the lower pivot (61) and bearing a support (63) on which said at least one element (8) is fixed,
said support (63) being movable in rotation with respect to the upper pivot (62); a gap (52) being provided between the housing (51) and the lower pivot (6) received in said housing (51) enabling the decorative element (8) to move in translation with respect to the base glass (5),
the decorative object being **characterised in that** said upper and lower pivots are each in the form of a ball joint.

2. Decorative object (1) as claimed in claim 1, wherein the index of refraction of the liquid (7) is equal to that of the base glass (5) or differs from that of the base glass by at most 5%, preferably at most 2%.

3. Decorative object (1) as claimed in any one of the preceding claims, wherein the pivot system (6) comprises guide means enabling the rotation of said at least one element (8) with respect to the base glass (5) to be limited in one direction.

4. Decorative object (1) as claimed in any one of the preceding claims, wherein the base glass (5) at least partially defines a wall of the internal cavity (10).

5. Decorative object (1) as claimed in any one of the preceding claims, wherein the transparent wall (3) is made of a material which is harder than the material of the base glass (5) of the decorative structure (100).

6. Decorative object (1) as claimed in any one of the preceding claims, wherein the transparent wall (3) is made of sapphire and the base glass (5) is made of fused silica.

7. Decorative object (1) as claimed in any one of claims 1 to 5, wherein the transparent wall (3) is made of one of the following materials:
borosilicate, crystalline glass, fused silica, crown glass, flint glass, quartz, transparent ceramic, sapphire, polymethyl methacrylate, polycarbonate, polyurethane.

8. Decorative object (1) as claimed in any one of the preceding claims, consisting of a watch glass.
